# FASCICULE DE BREVET EUROPEEN

(11) **EP 0 071 509 B1**
(45) Date de publication et mention de la délivrance du brevet: **20.08.1986**
(21) Numéro de dépôt: 82401308.0
(22) Date de dépôt: 09.07.1982
(51) Int. Cl.: H01P 1/203

(54) **Filtre passe-bande à résonateurs linéaires ouverts à leurs deux extrémités**
Bandpassfilter mit beidseitig leerlaufenden linearen Resonatoren
Band-pass filter with open-ended linear resonators

(30) Priorité: 24.07.1981 FR 8114426
(43) Date de publication de la demande: 09.02.1983
(73) Titulaire: THOMSON-CSF, 75008 Paris (FR)
(72) Inventeur: Henriot, Marie-Christine, F-75379 Paris Cedex 08 (FR); Janer, Patrick, F-75379 Paris Cedex 08 (FR)
(74) Mandataire: Weinmiller, Jürgen

## Description

La présente invention se rapporte aux filtres passe-bande réalisés au moyen de résonateurs linéaires ouverts à leurs deux extrémités, tels que les résonateurs en épingle à cheveux (hair pin resonator dans la littérature anglo-saxonne) ainsi appelés résonateurs en U, et tels que les résonateurs droits, formés par un tronçon droit de ligne. Il est rappelé à ce sujet que ces résonateurs, aussi appelés résonateurs en λ/2, étant ouverts à leurs deux extrémités, résonnent sur une fréquence correspondant, dans le filtre, à une longueur d'onde λ égale au double de la longueur électrique du résonateur ; la bande passante du filtre est centrée sur cette fréquence de résonance.

D'une façon générale pour les problèmes de filtrage et en particulier pour les filtres à résonateurs linéaires ouverts à leurs deux extrémités quand, à une fonction passe-bande, doit être ajointe une fonction coupe-bande, par exemple pour éliminer une fréquence indésirable, un filtre coupe-bande est placé en série avec le filtre passe-bande. Ceci a l'inconvénient de nécessiter deux filtres et donc de prendre de la place et de coûter cher.

La présente invention a pour but d'éviter d'avoir à utiliser deux filtres.

Ceci est obtenu en intégrant une fonction de coupe-bande dans un filtre passe-bande existant.

Le document DE-C-2 543 605 montre qu'il est connu de placer, soit à l'entrée soit à la sortie d'un circuit hyperfréquences, une ligne quart d'onde à la masse fonctionnant en réjeteur d'une fréquence particulière.

Selon l'invention, il est prévu un filtre passe-bande à n résonateurs linéaires ouverts aux deux extrémités, dits résonateurs en λ/2 (n : entier positif ; λ : longueur d'onde moyenne de la bande passante dans le filtre), caractérisé en ce que, à chacun de p (p entier au moins égal à 2 et au plus égal à n) des résonateurs en λ/2 est connecté, au voisinage de son milieu, c'est-à-dire là où le champ électrique a sa valeur minimale, un résonateur annexe, l'ensemble de ces p résonateurs annexes réalisant un filtre coupe-bande.

L'invention sera mieux comprise et d'autres caractéristiques apparaîtront à l'aide de la description ci-après et des figures s'y rapportant qui représentent :
les figures 1 à 4 des schémas de filtres selon l'invention,
la figure 5 une vue détaillée d'un filtre selon l'invention,
la figure 6 un graphique relatif, en partie, au filtre selon la figure 5.

Sur les différentes figures les éléments correspondants portent les mêmes repères.

La figure 1 est une vue schématique d'un filtre passe-bande réalisé à l'aide de résonateurs en U. Ce filtre comporte deux lignes d'accès A₁ A₂, parallèles entre elles et, entre ces deux lignes, quatre résonateurs en U, H₁ à H₄, dont les barres verticales des U sont parallèles aux lignes A, A₂. La longueur des résonateurs en U, H₁ à H₄, est de λ/2 (λ étant la longueur d'onde correspondant à la fréquence moyenne de la bande passante du filtre passe-bande). Aux résonateurs H₁ et H₄ sont associés respectivement deux résonateurs en U, P₁ et P₄, dont la longueur est égale à λ/2 (λ' étant une longueur d'onde correspondant à une fréquence à rejeter dans le filtre).

Dans le filtre selon la figure 1, comme d'ailleurs dans les filtres qui vont être décrits par la suite, les accès tels que A₁ et A₂ et les résonateurs tels que H₁ à H₄ et P₁, P₄ sont constitués par des dépôts métalliques disposés sur l'une des faces d'un substrat diélectrique dont l'autre face est recouverte d'une feuille métallique formant plan de masse. Le substrat diélectrique et la feuille métallique n'apparaissent pas sur la figure 1 par souci de simplification.

Le schéma de la figure 1, sans les résonateurs P₁ et P₄, correspond à un filtre passe-bande de type classique. Dans un tel filtre, le coefficient de couplage existant entre deux résonateurs est défini par la distance qui les sépare, par leur largeur de ligne et par la distance qui sépare les deux branches d'un même résonateur. Les résonateurs étant ouverts à leurs deux extrémités leur fréquence de résonance est la fréquence correspondant à la longueur d'onde λ dans le filtre, où À est comme indiquée ci-avant égale au double de la longueur des résonateurs H₁ à H₄.

Une fonction coupe-bande a été obtenue dans le filtre selon la figure 1 par les deux résonateurs en U, P₁ et P₄, placés respectivement au dos des résonateurs H₁ et H₄, c'est-à-dire placés de manière à avoir la barre horizontale du U commune avec celle des résonateurs H₁ et H₄. Ainsi disposés à l'endroit où le champ électrique est à sa valeur minimale dans les résonateurs H₁ et H₄, les résonateurs P₁ et P₄ n'apportent pratiquement pas de modification des caractéristiques du filtre passe-bande obtenu grâce aux résonateurs H₁ à H₄ ; et ces résonateurs P₁ et P₄ se comportent comme un filtre coupe-bande mis en série avec le filtre passe-bande.

Une autre possibilité de réalisation du filtre selon l'invention est donnée par la figure 2 qui est un schéma ne se différenciant de celui selon la figure 1 que par le fait que les résonateurs P₁ et P₄ sont remplacés par des résonateurs de longueur inférieure, P'_{1'} P'₄, mais aux extrémités desquels sont respectivement branchés deux condensateurs variables C₁, C₄ réglés de manière à donner aux ensembles P'₁ Ci et P'₄ C₄ une longueur électrique égale à la demi longueur d'onde λ' dont il a été question à l'occasion de la figure 1 (λ' longueur d'onde dans le filtre correspondant à la fréquence à rejeter par le filtre).

La figure 3 est le schéma d'un filtre selon l'invention qui se distingue du filtre de la figure 1 par le remplacement des résonateurs P₁ et P₄ de type en U par deux résonateurs simples Q₁ et Q₄, c'est-à-dire par des résonateurs ayant chacun une seule de leurs extrémités isolée ; à leur autre extrémité ces deux résonateurs simples sont respectivement connectés sensiblement au milieu de la barre horizontale des résonateurs H₁ et H₄. Ces résonateurs simples Q₁ et Q₄ sont constitués par des morceaux de ligne de longueur λ'/4 où λ' est la longueur d'onde dans le filtre correspondant à la fréquence à rejeter. Un exemple concret de réalisation d'un tel filtre est donné à l'aide des figures 5 et 6.

L'invention ne s'applique pas uniquement aux filtres de type passe-bande à résonateurs en U, elle s'applique également comme le montre la figure 4 à des filtres passe-bande à lignes parallèles. La figure 4 montre un tel filtre ; ce filtre comporte une ligne d'entrée A₁ et une ligne de sortie A₂ parallèles entre elles et entre ces lignes quatre résonateurs droits, L₁ à L₄, de longueur égale à X/2 (λ longueur d'onde correspondant à la fréquence moyenne de la bande passante du filtre), ouverts à leurs deux extrémités. Quatre résonateurs simples Q₁ à 0₄ de longueur égale à λ'/4 (λ' longueur d'onde dans le filtre correspondant à une fréquence à rejeter par ce filtre) sont respectivement reliés, à l'une de leurs extrémités, au milieu des résonateurs droits L₁ à L₄. Là encore, comme dans le cas des figures précédentes, les résonateurs ajoutés (Q₁ à Q₄) amènent une fonction coupe-bande à la fréquence correspondant à la longueur d'onde X'. Egalement, comme dans le cas des figures précédentes, ces résonateurs ajoutés sont branchés au milieu des résonateurs donnant la fonction passe-bande, c'est-à-dire là où le champ électrique a sa valeur minimale, de manière à ne pas perturber la fonction passe-bande du filtre.

La figure 5 est une vue détaillée d'un filtre selon l'invention correspondant au type représenté par le schéma de la figure 3 ; une échelle graduée de 0 à 1 cm est placée à côté du filtre pour montrer le rapport d'agrandissement du dessin.

Sur la figure 5 est représenté un boîtier 1 dont le couvercle a été enlevé pour montrer l'intérieur. A ce boîtier 1 sont associées deux prises de raccordement 11, 12 de type coaxial. A l'intérieur du boîtier se trouve une plaque diélectrique 2 sur laquelle sont disposées les lignes constituant respectivement :
deux lignes d'accès du filtre, A_{1'} A₂, parallèles entre elles et respectivement reliées au conducteur intérieur des prises 11 et 12,
six résonateurs en U, H₁ à H₆, disposés entre les lignes d'accès A₁ et A₂ et dont les barres verticales sont parallèles à ces mêmes lignes,
et deux résonateurs simples, Q₁ et Q₆, respectivement reliés à l'une de leurs extrémités au milieu des résonateurs en U, H₁ et H₆ ; il est à noter que, dans cette réalisation, à l'inverse de ce qui a été dessiné sur la figure 3, les résonateurs Q₁ et Q₆ ne sont pas droits comme les résonateurs Q₁ et 0₄ mais sont courbés de manière à ne pas nécessiter un substrat de dimensions plus importantes que le substrat nécessaire à la réalisation des lignes d'accès A₁ et A₂ et des résonateurs en U, H₁ à H₆.

Sur la figure 5 apparaissent également deux courts-circuits, K₁ et K₂, connectés respectivement entre la ligne d'accès A₁ et le résonateur H₁ et entre la ligne d'accès A₂ et le résonateur H₆ ; ces courts-circuits ont été étudiés pour réaliser une adaptation de l'impédance du filtre en fonction du circuit dans lequel ce filtre est destiné à être monté.

En plus de ce qui apparaît sur la figure 5 le filtre comporte sur la face cachée du substrat diélectrique 2 une feuille métallique électriquement reliée au boîtier 1 et servant de plan de masse ; le conducteur extérieur des fiches 11 et 12 est également relié électriquement au boîtier 1.

La figure 6 est un graphique montrant l'affaiblissement A amené, en fonction de la fréquence, par le filtre selon la figure 5 (courbe G₁ en traits continus) et montrant l'affaiblissement apporté par le filtre passe-bande selon l'art connu correspondant au filtre de la figure 5, c'est-à-dire sans les résonateurs Q₁ et Q₆ (courbe Gₒ en traits interrompus). La courbe Gₒ montre que le filtre classique (sans les résonateurs Q₁ et Q₆) présente une bande passante, centrée sur une fréquence moyenne de 825 MHz, qui est la bande passante utile du filtre, c'est-à-dire la bande passante pour laquelle il a été conçu ; ce filtre classique présente également une bande passante dont la fréquence inférieure se situe à 1 200 MHz et qui constitue une bande passante parasite qui peut être gênante dans certaines applications. La courbe G₁ de la figure 6 montre que l'adjonction des résonateurs Q₁ et Q₆ aux autres éléments du filtre de la figure 5 permet d'éliminer cette bande passante parasite en réalisant une fonction coupe-bande.

D'autres réalisations de circuits passe-bande peuvent être envisagées sans sortir du cadre de l'invention. C'est ainsi que, par exemple, dans le cas de la figure 1 des résonateurs identiques aux résonateurs P₁ et P₄ peuvent être associés aux résonateurs H₂ et H₃. De même pour réaliser la fonction de coupe-bande il est possible de connecter sur certains des résonateurs en λ/2 (H₁ H₂ H₃ H₄) de la figure 1 ou de la figure 3 des résonateurs en U de longueur λ'/2 et sur d'autres de ces résonateurs en λ/2 des résonateurs simples en λ'/4 tels que Q₁ et Q₄ (figure 3). Il est à noter également que, au lieu des condensateurs variables Ci et C₄ de la figure 2, peuvent être montés des condensateurs fixes obtenus en même temps et de la même façon que les résonateurs, c'est-à-dire par dépôt métallique sur une plaquette ou à partir d'une plaquette métallisée dont une partie de la couche métallique a été retirée par attaque chimique ou mécanique ; ces condensateurs fixes sont alors constitués d'une rangée de languettes parallèles disposées entre les branches du U des résonateurs P'₁ et P'₄, perpendiculairement à ces branches, deux languettes successives étant respectivement solidaires des deux branches du U.

Il est à noter que la fréquence centrale de la fonction de coupe-bande qui est intégrée dans un filtre passe-bande peut être tout aussi bien une fréquence supérieure à la bande passante du filtre passe-bande, qu'une fréquence inférieure, voire même qu'une fréquence comprise dans cette bande passante : il suffit de déterminer la longueur électrique des résonateurs qui produisent cette fonction de coupe-bande, en fonction de la longueur d'onde de la fréquence centrale de la fonction de coupe-bande à obtenir.

D'une façon générale le nombre de résonateurs destinés à adjoindre une fonction coupe-bande prédéterminée dans un filtre passe-bande à résonateurs linéaires, peut être choisi entre 2 et n, n étant le nombre de résonateurs définissant la fonction passe-bande du filtre considéré ; le choix du nombre et de la position des résonateurs destinés à adjoindre la fonction coupe-bande est un moyen d'agir sur la forme de la courbe de réponse du filtre.

## Revendications

1. Filtre passe-bande à n résonateurs linéaires (H₁-H₄) ouverts aux deux extrémités, dits résonateurs en λ'/2 (n : entier positif ; λ : longueur d'onde moyenne de la bande passante dans le filtre), caractérisé en ce que, à chacun de p (p entier au moins égal à 2 et au plus égal à n) des résonateurs en λ'/2 (H₁, H₄) est connecté, au voisinage de son milieu, c'est-à-dire là où le champ électrique à sa valeur minimale, un résonateur annexe (P_{1'} P₄), l'ensemble de ces résonateurs annexes réalisant un filtre coupe-bande.

2. Filtre selon la revendication 1, caractérisé en ce qu'au moins un des p résonateurs annexes (P₁, P₄) est un résonateur en U et en ce que ce résonateur annexe est connecté au résonateur en λ'/2 par la barre horizontale de son U.

3. Filtre selon la revendication 1, caractérisé en ce qu'au moins un des p résonateurs annexes est un résonateur (0₁, Q₄) ayant une extrémité isolée et une extrémité connectée au résonateur en λ'/2 correspondant.

## Claims

1. A band pass filter comprising n linear resonators (H₁ to H₄) called λ/2 type resonators (n being a positive integer and λ being the mean wave length of the pass band in the filter), each resonator having two open ends, characterized in that to each one of p of these λ/2 type resonators (H₁, H₄) (p being an integer of at least 2 and at most n), a secondary resonator (P₁. P₄) is connected close to the center of the corresponding λ/2 type resonator, that means at a point where the electric field has its minimum value, the assembly of said secondary resonators constituting a band rejection filter.

2. A filter according to claim 1, characterized in that at least one of the p secondary resonators (P₁, P₄) is an U resonator and that this secondary resonator is connected to the corresponding λ/2 type resonator via the horizontal bar of its U.

3. A filter according to claim 1, characterized in that at least one of the p secondary resonators is a resonator (Q₁, Q₄) having one end insulated and the other end connected to the corresponding X/2 type resonator.

## Patentansprüche

1. Bandpassfilter mit n linearen und an beiden Enden leerlaufenden Resonatoren (H₁ bis H₄), X/2-Resonatoren genannt (n ist eine positive ganze Zahl und λ die mittlere Wellenlänge des Durchlaßbands des Filters), dadurch gekennzeichnet, daß an jeden von p der λ/2-Resonatoren (H₁, H₄) (p ist eine ganze Zahl mindestens gleich 2 und höchstens gleich n) in der Nähe der Mitte des jeweiligen Resonators, d. h. dort, wo das elektrische Feld seinen geringsten Wert hat, ein Nebenresonator (P₁, P₄) angeschlossen, wobei die Gesamtheit dieser Nebenresonatoren ein Bandsperrfilter bildet.

2. Filter nach Anspruch 1, dadurch gekennzeichnet, daß mindestens einer der p Nebenresonatoren (P₁, P₄) ein U-förmiger Resonator ist und daß dieser Nebenresonator an den λ/2-Resonator über den waagerechten Balken seines U angeschlossen ist.

3. Filter nach Anspruch 1, dadurch gekennzeichnet, daß mindestens einer der p Nebenresonatoren ein Resonator (Q₁, Q₄) ist, dessen eines Ende isoliert ist und dessen anderes Ende an den entsprechenden X/2-Resonator angeschlossen ist.
